# EUROPÄISCHE PATENTSCHRIFT

(11) **EP 1 898 040 B1**
(45) Veröffentlichungstag und Bekanntmachung des Hinweises auf die Patenterteilung: **30.10.2013**
(21) Anmeldenummer: 07010319.7
(22) Anmeldetag: 24.05.2007
(51) Int. Cl.: E06B 9/32, G05D 3/10

(54) **Anordnung zur Steuerung von Jalousien**
Assembly for actuating blinds
Dispositif de commande de stores

(30) Priorität: 06.09.2006 DE 102006041711
(43) Veröffentlichungstag der Anmeldung: 12.03.2008
(73) Patentinhaber: Insta Elektro GmbH, 58509 Lüdenscheid (DE)
(72) Erfinder: Naurath, Dirk, 44797 Bochum (DE); Rosemann, Peter, 58091 Hagen (DE)

(56) Entgegenhaltungen:
- DE-U1- 29 623 711

## Beschreibung

Die vorliegende Erfindung geht von einer gemäß Oberbegriff des Hauptanspruches konzipierten Anordnung zur Steuerung von Jalousien aus.

Derartige Anordnungen zur Steuerung von Jalousien sind in der Regel dazu vorgesehen, bedarfsgerecht die Steuerung von in Gebäuden installierten Jalousien vorzunehmen. Jalousien weisen in der Regel mehrere Lamellen auf, die sowohl hinsichtlich ihrer Höhen- bzw. Weitenposition, als auch hinsichtlich ihrer Winkelposition verstellbar sind. Durch die Verstellung der Höhen- bzw. Weitenposition und der Winkelposition der Lamellen lässt sich auf komfortable Art und Weise der Verdunkelungsgrad von Räumen bedarfsgerecht einstellen.

Durch die DE 296 23 711 U1 ist eine gemäß dem Oberbegriff des Hauptanspruches entsprechende Anordnung zur Steuerung von Jalousien bekannt geworden. Bei dieser Anordnung zur Steuerung von Jalousien ist auch ein manuell zu betätigendes Bediengerät (Jalousieschalter) vorgesehen. Die zu realisierenden Verstellmöglichkeiten sind bei einer solchen Anordnung in der Praxis jedoch nicht immer zufriedenstellend. Dies ist der Fall, weil lediglich eine Verstellungen der Lamellen ermöglicht wird, bei der die Lamellen je nachdem ob die Auf- oder Abrichtung angesteuert wird, zunächst in die Offen- oder Geschlossenposition verdreht werden, bevor sich die gesamte Jalousie in Bewegung setzt (Höhen- bzw. Weitenverstellung). Damit sind lediglich zwei starr miteinander verkoppelte Verstellmöglichkeiten vorhanden. Oftmals erwartet der Benutzer heutzutage jedoch sowohl eine intuitive und einfache Bedienung von Jalousien, als auch hinsichtlich der anfahrbaren Positionen vielfältige, flexibel auf die persönlichen Bedürfnisse abgestimmte Möglichkeiten.

Ausgehend von einer derart ausgebildeten Anordnung zur Steuerung von Jalousien liegt der vorliegenden Erfindung die Aufgabe zugrunde, eine Anordnung zur Steuerung von Jalousien zu schaffen, bei der die Jalousien sowohl hinsichtlich ihrer Position flexibel und den persönlichen Bedürfnissen gerecht werdend vielfältig verstellbar sind, als auch eine intuitive und einfache Bedienung der Jalousien mittels nur eines Bedienorgans ermöglicht wird.

Erfindungsgemäß wird diese Aufgabe durch die im Hauptanspruch angegebenen Merkmale gelöst.

Bei einer solchen Ausbildung ist besonders vorteilhaft, dass sowohl voreingestellte Lamellenpositionen, als auch individuell einzustellenden Lamellenpositionen mit ein und demselben Bedienorgan einfach auf intuitive Art und Weise einstellbar sind. Bei einer solchen Anordnung ist es außerdem auf besonders einfache Art und Weise möglich, sowohl voreingestellte Winkelpositionen, als auch eine voreingestellte Höhen- bzw. Weitenpositionen für die Lamellen abzuspeichern und diese bei Bedarf für die Jalousie automatisch anfahren zu lassen.

Weitere vorteilhafte Ausgestaltungen des erfindungsgemäßen Gegenstandes sind in den Unteransprüchen angegeben. Anhand dreier Ausführungsbeispiele sei die Erfindung im Prinzip näher erläutert. Dabei zeigt:
- Figur 1:: prinziphaft ein Bediengerät einer solchen Anordnung gemäß einem ersten Ausführungsbeispiel, in der Draufsicht;
- Figur 2:: prinziphaft ein Bediengerät einer solchen Anordnung gemäß erstem Ausführungsbeispiel, im Vollschnitt in der Seitenansicht;
- Figur 3:: prinziphaft ein Bediengerät einer solchen Anordnung gemäß einem zweiten Ausführungsbeispiel, in der Draufsicht;
- Figur 4:: prinziphaft ein Bediengerät einer solchen Anordnung gemäß zweitem Ausführungsbeispiel, im Vollschnitt in der Seitenansicht;
- Figur 5:: prinziphaft ein Bediengerät einer solchen Anordnung gemäß einem dritten Ausführungsbeispiel, in der Draufsicht;
- Figur 6:: prinziphaft ein Bediengerät einer solchen Anordnung gemäß drittem Ausführungsbeispiel, im Vollschnitt in der Seitenansicht;
- Figur 7:: prinziphaft die Jalousie einer solchen Anordnung, wobei deren Lamellen für eine Höhenverstellung vorgesehen sind;
- Figur 8:: prinziphaft die Jalousie einer solchen Anordnung, wobei deren Lamellen für eine Weitenverstellung vorgesehen sind;
- Figur 9:: prinziphaft die Lamellen einer solchen Anordnung von oben gesehen, wobei drei verschiedene Winkelpositionen für die Lamellen dargestellt sind.

Wie aus den Figuren hervorgeht, besteht eine solche Anordnung zur Steuerung von Jalousien im Wesentlichen aus Mitteln zur Erkennung der Lamellenposition und zumindest mit einem manuell zu betätigenden Bediengerät 1. Dem Bedienorgan 2 des Bediengerätes 1 ist eine Umschalteinrichtung 3 zugeordnet. Das Bedienorgan 2 des Bediengerätes 1 weist eine erste Bedienmöglichkeit für eine erste Bedienebene auf und das Bedienorgan 2 des Bediengerätes 1 weist eine zweite Bedienmöglichkeit auf. Die zweite Bedienmöglichkeit ist zur Aktivierung der Umschalteinrichtung 3 vorgesehen, durch deren Aktivierung eine Umschaltung des Bediengerätes 1 von der ersten Bedienebene auf eine zweite Bedienebene und von der zweiten bedienebene zurück auf die erste Bedienebene erfolgt. Über einen Elektromotor N, dem auch die Mittel zur Erkennung der Lamellenpositionen für die Lamellen 4 der Jalousie zugeordnet sind, werden diese auf komfortable Art und Weise motorisch verstellt.

Wie insbesondere aus Figur 1 und Figur 2 hervorgeht, weist das Bediengerät 1 gemäß eines ersten Ausführungsbeispiels ein Bedienorgan 2 auf, welches zwei Bedienmöglichkeiten aufweist. Die erste Bedienmöglichkeit des Bedienorgans 2 erfolgt durch eine parallel zur Bedienoberfläche des Bediengerätes 1 auszuführende Drehbewegung und die zweite Bedienmöglichkeit des Bediengerätes 1 erfolgt durch eine senkrecht zur Bedienoberfläche des Bediengerätes 1 auszuführende Drückbewegung. Das Bedienorgan 2 ist als sogenannter Dreh-Drückknauf ausgeführt. Zur Ansteuerung der Lamellen 4 der zugehörigen Jalousie ist dem Bedienorgan 2 ein Drehpotentiometer 5 zugeordnet, welches mit Endanschlägen versehen ist. Außerdem ist dem Bedienorgan 2 ein Drucktaster 6 zugeordnet, um die Umschalteinrichtung 3 ansteuern zu können. Die Verstellung der Lamellen 4 hinsichtlich ihrer Höhen- oder Weitenposition wird im Rahmen der ersten Bedienmöglichkeit in der ersten Bedienebene durch einfache Drehung des Bedienorgans 2 und des damit verbundenen Drehpotentiometers 5 vorgenommen. Zwei Endanschläge begrenzen dabei den möglichen Verstellweg des Bedienorgans 2 bzw. des Drehpotentiometers 5. Die gewünschte Zielposition der Lamellen 4 wird dabei vorgewählt, indem das Bedienorgan 2 entsprechend verdreht wird. Das bedeutet, wie insbesondere aus Figur 7 hervorgeht, dass z. B. wenn die Lamellen 4 50 % ihrer Verstellhöhe erreichen sollen, dass das Bedienorgan 2 und damit das Drehpotentiometer 5 in seine Mittenstellung gebracht wird. In einer, einen Speicher aufweisenden Positionsvorgabeeinrichtung 7 wird die einzustellende Zielposition abgelegt. Die Anzeige der Lamellenpositionen wird unmittelbar über einen auf dem Bedienorgan 2 angebrachten Zeiger 8 und ein den Bedienorgan 2 zugeordnetes Anzeigefeld 9 kenntlich gemacht. Das Anzeigefeld 9 ist, wie insbesondere aus Figur 1 hervorgeht, als eine das Bedienorgan 2 umgebende Anzeigeskala ausgeführt. Selbstverständlich kann dem Bedienorgan 2 alternativ auch ein Anzeigefeld zugeordnet sein, welche mehrere LEDs aufweist oder als LCD Anzeige ausgeführt ist.

Unmittelbar nachdem der Benutzer für die Lamellen 4 in der ersten Bedienebene über die erste Bedienmöglichkeit die Zielposition für die Höhen- oder Weitenpositionen vorgewählt hat, kann dieser auch die Winkelpositionen der Lamellen 4 über ein und dasselbe Bedienorgan 2 vorwählen, und zwar ohne dass dieser das Ende der Fahrt der Lamellen 4 hinsichtlich der Höhen- oder Weitenverstellung abwarten muss. Dies geschieht, indem der Benutzer das Bedienorgan 2 einmal niederdrückt und somit über den Drucktaster 6 die Umschalteinrichtung 3 betätigt. Durch die Umschalteinrichtung 3 wird das Bediengerät 1 von seiner ersten Bedienebene auf seine zweite Bedienebene umgeschaltet, d. h. dass durch eine Verdrehung des Bedienorgans 2 jetzt die Lamellen 4 hinsichtlich ihrer Winkelposition voreingestellt werden können. Für eine dreiviertel Verdrehung des Bedienorgans 2 nach Rechts bedeutet dies z. B., dass die Lamellen nach Erreichen der Zielposition für Höhe oder Weite automatisch um 75 % nach innen gekippt werden, wie insbesondere aus Figur 9 hervorgeht. Um auch in der zweiten Bedienebene eine intuitive Bedienung zu ermöglichen, ist dem Bedienorgan 2 des Bediengerätes 1 eine Aufspreizeinrichtung 10 in Art eines elektronischen Untersetzungsgetriebes zugeordnet, so dass bei identischen Verstellwegen des Bedienorgans 2 unterschiedliche Verstellgeschwindigkeiten für die Lamellen 4 der Jalousie in der ersten Bedienebene und in der zweiten Bedienebene realisiert sind. Konkret bedeutet dies, dass in der ersten Bedienebene eine höhere und in der zweiten Bedienebene eine langsamere Verstellgeschwindigkeit realisiert ist. Automatisch wird bei einer Nichtbetätigung von mehr als 10 Sekunden das Bediengerät 1 von seiner zweiten Bedienebene wieder zurück auf seine erste Bedienebene gestellt.

Wie insbesondere aus Figur 3 und Figur 4 hervorgeht, weist das Bediengerät 1 gemäß eines zweiten Ausführungsbeispiels ein Bedienorgan 2 auf, welches zwei Bedienmöglichkeiten aufweist. Die erste Bedienmöglichkeit des Bedienorgans 2 erfolgt durch eine parallel zur Bedienoberfläche des Bediengerätes 1 auszuführende Drehbewegung und die zweite Bedienmöglichkeit des Bediengerätes 1 erfolgt durch eine senkrecht zur Bedienoberfläche des Bediengerätes 1 auszuführende Drückbewegung. Das Bedienorgan 2 ist als sogenannter Dreh-Drückknauf ausgeführt. Zur Ansteuerung der Lamellen 4 der zugehörigen Jalousie ist dem Bedienorgan 2 ein inkrementales Drehpotentiometer 11 ohne Endanschläge zugeordnet. Außerdem ist dem Bedienorgan 2 ein Drucktaster 6 zugeordnet, um die Umschalteinrichtung 3 ansteuern zu können. Die Verstellung der Lamellen 4 hinsichtlich ihrer Höhen- oder Weitenposition wird im Rahmen der ersten Bedienmöglichkeit in der ersten Bedienebene durch einfache Drehung des Bedienorgans 2 und des damit verbundenen inkrementalen Drehpotentiometers 11 vorgenommen. Endanschläge sind nicht vorgesehen, so dass eine endlose Verstellung des Bedienorgans 2 möglich ist. Die Anzeige der Lamellenpositionen wird unmittelbar über ein dem Bedienorgan 2 zugeordnetes Anzeigefeld 9 kenntlich gemacht. Das Anzeigefeld 9 weist dazu, wie insbesondere aus Figur 3 hervorgeht, zwölf das Bedienorgan 2 umgebende LEDs 12 auf. Die gewünschte Zielposition der Lamellen 4 wird dadurch vorgewählt, indem das Bedienorgan 2 entsprechend verdreht wird. Das bedeutet, wie insbesondere aus Figur 7 hervorgeht, dass z. B. wenn die Lamellen 4 50 % ihrer Verstellhöhe erreichen sollen, dass das Bedienorgan 2 und damit das inkrementale Drehpotentiometer 11 so lange verdreht wird, bis auch die beiden oberen LEDs 12 des Anzeigefeldes 9 stärker, z. B. in der Farbe Rot aufleuchten. In einer, einen Speicher aufweisenden Positionsvorgabeeinrichtung 7 wird die einzustellende Zielposition abgelegt.

Unmittelbar nachdem der Benutzer für die Lamellen 4 in der ersten Bedienebene über die erste Bedienmöglichkeit die Zielposition für die Höhen- oder Weitenpositionen vorgewählt hat, kann dieser auch die Winkelpositionen der Lamellen 4 über ein und dasselbe Bedienorgan 2 vorwählen, und zwar ohne dass dieser das Ende der Fahrt der Lamellen 4 hinsichtlich der Höhen- oder Weitenverstellung abwarten muss. Dies geschieht, indem der Benutzer das Bedienorgan 2 einmal niederdrückt und somit über den Drucktaster 6 die Umschalteinrichtung 3 betätigt. Durch die Umschalteinrichtung 3 wird das Bediengerät 1 von seiner ersten Bedienebene auf seine zweite Bedienebene umgeschaltet, d. h. dass durch eine Verdrehung des Bedienorgans 2 jetzt die Lamellen 4 hinsichtlich ihrer Winkelposition voreingestellt werden können. Die Umschaltung der Bedienebene kann durch einen Wechsel der Farbe der LEDs 12 z. B. von Rot auf Grün angezeigt werden. Für eine Verdrehung des Bedienorgans 2 solange bis die drittletzte der zwölf LEDs 12 des Anzeigefelds 9 stärker aufleuchtet bedeutet dies z. B., dass die Lamellen 4 nach Erreichen der Zielposition für Höhe oder Weite automatisch um 75 % nach innen gekippt werden, wie insbesondere aus Figur 9 hervorgeht. Um auch in der zweiten Bedienebene eine intuitive Bedienung zu ermöglichen, ist dem Bedienorgan 2 des Bediengerätes 1 eine Aufspreizeinrichtung 10 in Art eines elektronischen Untersetzungsgetriebes zugeordnet, so dass bei identischen Verstellwegen des Bedienorgans 2 unterschiedliche Verstellgeschwindigkeiten für die Lamellen 4 der Jalousie in der ersten Bedienebene und in der zweiten Bedienebene realisiert sind. Konkret bedeutet dies, dass in der ersten Bedienebene eine höhere und in der zweiten Bedienebene eine langsamere Verstellgeschwindigkeit realisiert ist. Automatisch wird bei einer Nichtbetätigung von mehr als 10 Sekunden das Bediengerät 1 von seiner zweiten Bedienebene wieder zurück auf seine erste Bedienebene gestellt. Damit der Benutzer deutlich unterscheiden kann, in welcher Bedienebene sich das Bediengerät 1 befindet, leuchten die zwölf LEDs 12 in der ersten Bedienebene grün und in der zweiten Bedienebene rot. Ausgehend von einer schwachen Hintergrundbeleuchtung (für die erste Bedienebene in grün und für die zweite Bedienebene in rot) leuchten die zwölf LEDs 12 je nach eingestellter Lamellenposition in entsprechender Anzahl in grün bzw. rot stark auf. Somit ist sichergestellt, dass auch die eingestellte Lamellenposition für den Benutzer deutlich sichtbar angezeigt wird.

Wie insbesondere aus Figur 5 und Figur 6 hervorgeht, weist das Bediengerät 1 gemäß eines dritten Ausführungsbeispiels ein Bedienorgan 2 auf, welches zwei Bedienmöglichkeiten aufweist. Die erste Bedienmöglichkeit des Bedienorgans 2 erfolgt durch eine parallel zur Bedienoberfläche des Bediengerätes 1 auszuführende Drehbewegung und die zweite Bedienmöglichkeit des Bediengerätes 1 erfolgt durch eine senkrecht zur Bedienoberfläche des Bediengerätes 1 auszuführende Drückbewegung. Das Bedienorgan 2 besteht aus einer sogenannten Fingerführungsrinne und einer mittig angeordneten Vertiefung. Zur Ansteuerung der Lamellen 4 der zugehörigen Jalousie ist dem Bedienorgan 2 eine kapazitive Sensoranordnung 13, welche auch die Drucktasterfunktion mit umfasst zugeordnet. Die Drucktasterfunktion ist der mittig angeordneten Vertiefung des Bedienorgans 2 zugeordnet, um die Umschalteinrichtung 3 ansteuern zu können. Die Verstellung der Lamellen 4 hinsichtlich ihrer Höhen- oder Weitenposition wird im Rahmen der ersten Bedienmöglichkeit in der ersten Bedienebene durch einfaches kreisförmiges Überstreichen der Fingerführungsrinne des Bedienorgans 2 und der damit verbundenen Beeinflussung der kapazitiven Sensoranordnung 13 vorgenommen. Endanschläge sind nicht vorgesehen, so dass eine endlose Verstellung möglich ist. Die Anzeige der Lamellenpositionen wird unmittelbar über ein dem Bedienorgan 2 zugeordnetes Anzeigefeld 9 kenntlich gemacht. Das Anzeigefeld 9 weist dazu, wie insbesondere aus Figur 5 hervorgeht, zwölf das Bedienorgan 2 umgebende LEDs 12 auf. Die gewünschte Zielposition der Lamellen 4 wird dadurch vorgewählt, indem die Fingerführungsrinne des Bedienorgans 2 entsprechend mit dem Finger kreisförmig überstrichen wird. Das bedeutet, wie insbesondere aus Figur 8 hervorgeht, dass z. B. wenn die Lamellen 4 50 % ihrer Verstellweite erreichen sollen, dass die Fingerführungsrinne des Bedienorgans 2 und damit die kapazitive Sensoranordnung 13 so lange überstrichen wird, bis auch die obere LED 12 des Anzeigefeldes 9 stärker aufleuchtet. In einer, einen Speicher aufweisenden Positionsvorgabeeinrichtung 7 wird die einzustellende Zielposition abgelegt.

Unmittelbar nachdem der Benutzer für die Lamellen 4 in der ersten Bedienebene über die erste Bedienmöglichkeit die Zielposition für die Höhen- oder Weitenpositionen vorgewählt hat, kann dieser auch die Winkelpositionen der Lamellen 4 über ein und dasselbe Bedienorgan 2 vorwählen, und zwar ohne dass dieser das Ende der Fahrt der Lamellen 4 hinsichtlich der Höhen- oder Weitenverstellung abwarten muss. Dies geschieht, indem der Benutzer das einmal die Vertiefung des Bedienorgans 2 berührt und somit über die Sensoranordnung 13 die Umschalteinrichtung 3 betätigt wird. Durch die Umschalteinrichtung 3 wird das Bediengerät 1 von seiner ersten Bedienebene auf seine zweite Bedienebene umgeschaltet, d. h. dass durch kreisförmiges Überstreichen der Fingerführungsrinne des Bedienorgans 2 jetzt die Lamellen 4 hinsichtlich ihrer Winkelposition voreingestellt werden können. Für ein Überstreichen der Fingerführungsrinne des Bedienorgans 2 solange bis die dritte der zwölf LEDs 12 des Anzeigefelds 9 stärker aufleuchtet bedeutet dies z. B., dass die Lamellen 4 nach Erreichen der Zielposition für Höhe oder Weite automatisch um 75 % nach außen gekippt werden, wie insbesondere aus Figur 9 hervorgeht. Um auch in der zweiten Bedienebene eine intuitive Bedienung zu ermöglichen, ist dem Bedienorgan 2 des Bediengerätes 1 eine Aufspreizeinrichtung 10 in Art eines elektronischen Untersetzungsgetriebes zugeordnet, so dass bei identischer Überstreichung der Fingerführungsrinne des Bedienorgans 2 unterschiedliche Verstellgeschwindigkeiten für die Lamellen 4 der Jalousie in der ersten Bedienebene und in der zweiten Bedienebene realisiert sind. Konkret bedeutet dies, dass in der ersten Bedienebene eine höhere und in der zweiten Bedienebene eine langsamere Verstellgeschwindigkeit realisiert ist.

Automatisch wird bei einer Nichtbetätigung von mehr als 10 Sekunden das Bediengerät 1 von seiner zweiten Bedienebene wieder zurück auf seine erste Bedienebene gestellt. Damit der Benutzer deutlich unterscheiden kann, in welcher Bedienebene sich das Bediengerät 1 befindet, leuchten die zwölf LEDs 12 in der ersten Bedienebene grün und in der zweiten Bedienebene rot. Ausgehend von einer schwachen Hintergrundbeleuchtung (für die erste Bedienebene in grün und für die zweite Bedienebene in rot) leuchten die zwölf LEDs 12 je nach eingestellter Lamellenposition in entsprechender Anzahl in grün bzw. rot stark auf. Somit ist sichergestellt, dass auch die eingestellte Lamellenposition für den Benutzer deutlich sichtbar angezeigt wird.

Selbstverständlich kann eine solche Ausführung des Bedienorgans auch mittels eines Touch-LCD nachgebildet werden, wobei dann durch die Berührung des Touch-LCD die entsprechenden Funktionen ausgelöst werden, und wobei die Anzeige durch Segmente Touch-LCD realisiert wird.

## Patentansprüche

1. Anordnung zur Steuerung von mehrere Lamellen aufweisenden Jalousien, wobei die Lamellenpositionen sowohl hinsichtlich der Weite oder Höhe, als auch hinsichtlich der Winkelstellung veränderbar sind, wobei die Anordnung Mittel zur Erkennung der Lamellenpositionen aufweist, und wobei zur Beeinflussung der Lamellenpositionen zumindest ein manuell zu betätigendes Bediengerät vorgesehen ist, **dadurch gekennzeichnet, dass** dem Bedienorgan (2) des Bediengerätes (1) eine Umschalteinrichtung (3) zugeordnet ist, und dass das Bedienorgan (2) des Bediengerätes (1) eine erste Bedienmöglichkeit für eine erste Bedienebene aufweist, und dass das Bedienorgan (2) des Bediengerätes (1) eine zweite Bedienmöglichkeit aufweist, wobei die zweite Bedienmöglichkeit zur Aktivierung der Umschalteinrichtung (3) vorgesehen ist, durch deren Aktivierung eine Umschaltung des Bediengerätes (1) von der ersten Bedienebene auf eine zweite Bedienebene und von der zweiten Bedienebene zurück auf die erste Bedienebene erfolgt.

2. Anordnung zur Steuerung von Jalousien nach Anspruch 1, **dadurch gekennzeichnet, dass** die erste Bedienmöglichkeit des Bedienorgans (2) durch parallel zur Bedienoberfläche des Bediengerätes (1) verlaufende erste Bewegungsvorgänge erfolgt.

3. Anordnung zur Steuerung von Jalousien nach einem der Ansprüche 1 oder 2, **dadurch gekennzeichnet, dass** die ersten Bewegungsvorgänge im Sinne einer Drehbewegung ausführbar sind.

4. Anordnung zur Steuerung von Jalousien nach einem der Ansprüche 1 oder 2, **dadurch gekennzeichnet, dass** die ersten Bewegungsvorgänge im Sinne einer Schiebebewegung ausführbar sind.

5. Anordnung zur Steuerung von Jalousien nach einem der Ansprüche 1 oder 2, **dadurch gekennzeichnet, dass** die zweite Bedienmöglichkeit des Bedienorgans (2) durch senkrecht zur Bedienoberfläche des Bediengerätes (1) verlaufende zweite Bewegungsvorgänge erfolgt.

6. Anordnung zur Steuerung von Jalousien nach Anspruch 5, **dadurch gekennzeichnet, dass** die zweiten Bewegungsvorgänge im Sinne einer Drückbewegung ausführbar sind.

7. Anordnung zur Steuerung von Jalousien nach einem der Ansprüche 1 bis 6, **dadurch gekennzeichnet, dass** dem Bedienorgan (2) des Bediengerätes (1) ein Drehpotentiometer (5) mit Endanschlägen zugeordnet ist.

8. Anordnung zur Steuerung von Jalousien nach einem der Ansprüche 1 bis 6, **dadurch gekennzeichnet, dass** dem Bedienorgan (2) des Bediengerätes (1) ein Inkrementalgeber zugeordnet ist.

9. Anordnung zur Steuerung von Jalousien nach einem der Ansprüche 1 bis 6, **dadurch gekennzeichnet, dass** dem Bedienorgan (2) des Bediengerätes (1) ein Linearpotentiometer zugeordnet ist.

10. Anordnung zur Steuerung von Jalousien nach einem der Ansprüche 1 bis 6, **dadurch gekennzeichnet, dass** dem Bedienorgan (2) des Bediengerätes (1) eine kapazitive Sensoranordnung zugeordnet ist.

11. Anordnung zur Steuerung von Jalousien nach einem der Ansprüche 1 bis 10, **dadurch gekennzeichnet, dass** dem Bedienorgan (2) des Bediengerätes (1) ein Drucktaster (6) zugeordnet ist.

12. Anordnung zur Steuerung von Jalousien nach einem der Ansprüche 1 bis 11, **dadurch gekennzeichnet, dass** dem Bedienorgan (2) des Bediengerätes (1) ein Lamellenpositionen darstellendes Anzeigefeld (9) zugeordnet ist.

13. Anordnung zur Steuerung von Jalousien nach einem der Ansprüche 1 bis 12, **dadurch gekennzeichnet, dass** dem Bediengerät (1) eine, einen Speicher aufweisenden Positionsvorgabeeinrichtung (7) zur Einstellung und Speicherung von vorbestimmten Sollwerten für die Lamellenpositionen zugeordnet ist.

14. Anordnung zur Steuerung von Jalousien nach einem der Ansprüche 1 bis 13, **dadurch gekennzeichnet, dass** dem Bedienorgan (2) des Bediengerätes (1) eine Aufspreizeinrichtung (10) in Art eines elektronischen Untersetzungsgetriebes zugeordnet ist, so dass bei identischen Verstellwegen des Bedienorgans (2) unterschiedliche Verstellgeschwindigkeiten für die Lamellen (4) der Jalousie realisiert sind.

## Claims

1. Arrangement for controlling blinds having several slats, with the positions of the slats capable of being altered both as regards their width or height and as regards their angular position, with the arrangement having means for recognising the positions of the slats, and with at least one operating device for manual actuation being provided for influencing the positions of the slats, **characterised in that** a changeover facility (3) is allocated to the operating member (2) of the operating device (1) and that the operating member (2) of the operating device (1) has a first operating alternative for a first operating level and that the operating member (2) of the operating device (1) has a second operating alternative, the second operating alternative being provided for the purpose of activating the changeover facility (3) by activation of which a changeover of the operating device (1) is effected from the first operating level to a second operating level and from the second operating level back to the first operating level.

2. Arrangement for controlling blinds according to Claim 1, **characterised in that** the first operating alternative of the operating member (2) is effected as a result of first movement processes that take place parallel to the operating interface of the operating device (1).

3. Arrangement for controlling blinds according to Claim 1 or Claim 2, **characterised in that** the first movement processes can be carried out within the sense of a rotary motion.

4. Arrangement for controlling blinds according to Claim 1 or Claim 2, **characterised in that** the first movement processes can be carried out within the sense of a sliding motion.

5. Arrangement for controlling blinds according to Claim 1 or Claim 2, **characterised in that** the second operating alternative of the operating member (2) is effected as a result of second movement processes that take place perpendicular to the operating interface of the operating device (1).

6. Arrangement for controlling blinds according to Claim 5, **characterised in that** the second movement processes can be carried out within the sense of a pressing motion.

7. Arrangement for controlling blinds according to any of Claims 1 to 6, **characterised in that** a rotary potentiometer (5) with limit stops is allocated to the operating member (2) of the operating device (1).

8. Arrangement for controlling blinds according to any of Claims 1 to 6, **characterised in that** an incremental encoder is allocated to the operating member (2) of the operating device (1).

9. Arrangement for controlling blinds according to any of Claims 1 to 6, **characterised in that** a linear potentiometer is allocated to the operating member (2) of the operating device (1).

10. Arrangement for controlling blinds according to any of Claims 1 to 6, **characterised in that** a capacitive sensor array is allocated to the operating member (2) of the operating device (1).

11. Arrangement for controlling blinds according to any of Claims 1 to 10, **characterised in that** a push button (6) is allocated to the operating member (2) of the operating device (1).

12. Arrangement for controlling blinds according to any of Claims 1 to 11, **characterised in that** a display field (9) representing slat positions is allocated to the operating member (2) of the operating device (1).

13. Arrangement for controlling blinds according to any of Claims 1 to 12, **characterised in that** a position setting facility (7) having a memory is allocated to the operating device (1) for the purpose of adjusting and saving predefined target values for the slat positions.

14. Arrangement for controlling blinds according to any of Claims 1 to 13, **characterised in that** an expanding facility (10) of an electronic reduction gear type is allocated to the operating member (2) of the operating device (1) so that different adjustment speeds for the slats (4) of the blind are achieved with identical adjustment paths of the operating member (2).

## Revendications

1. Système pour la commande de stores présentant plusieurs lamelles, la position des lamelles pouvant être modifiée tant sur le plan de la largeur ou de la hauteur que sur le plan de leur angle, ce système présentant des éléments permettant la détection de la position des lamelles, et au moins un élément de commande à actionnement manuel étant prévu pour influencer la position des lamelles, **caractérisé en ce que** un dispositif de commutation (3) est attribué à l'organe de commande (2) de l'appareil de commande (1), et **en ce que** l'organe de commande (2) de l'appareil de commande (1) présente une première possibilité de commande pour un premier niveau de commande et l'organe de commande (2) de l'appareil de commande (1) présente une deuxième possibilité de commande, la deuxième possibilité de commande étant destinée à activer le dispositif de commutation (3), par l'activation duquel a lieu une commutation de l'appareil de commande (1) du premier niveau de commande à un deuxième niveau de commande, et en sens inverse, du deuxième niveau de commande au premier niveau de commande.

2. Système pour la commande de stores selon la revendication 1, **caractérisé en ce que** la première possibilité de commande de l'organe de commande (2) a lieu par de premiers mouvements parallèles à la surface de commande de l'appareil de commande (1).

3. Système pour la commande de stores selon l'une des revendications 1 ou 2, **caractérisé en ce que** les premiers mouvements peuvent être effectués en mouvements circulaires.

4. Système pour la commande de stores selon l'une des revendications 1 ou 2, **caractérisé en ce que** les premiers mouvements peuvent être effectués en mouvements coulissants.

5. Système pour la commande de stores selon l'une des revendications 1 ou 2, **caractérisé en ce que** la deuxième possibilité de commande de l'organe de commande (2) a lieu par de seconds mouvements verticaux perpendiculaires à la surface de commande de l'appareil de commande (1).

6. Système pour la commande de stores selon la revendication 5, **caractérisé en ce que** les deuxièmes mouvements peuvent être effectués en mouvements de pression.

7. Système pour la commande de stores selon l'une des revendications 1 à 6, **caractérisé en ce que** un potentiomètre rotatif (5) à butées finales est attribué à l'organe de commande (2) de l'appareil de commande (1).

8. Système pour la commande de stores selon l'une des revendications 1 à 6, **caractérisé en ce que** un capteur incrémental est attribué à l'organe de commande (2) de l'appareil de commande (1)

9. Système pour la commande de stores selon l'une des revendications 1 à 6, **caractérisé en ce que** un potentiomètre linéaire est attribué à l'organe de commande (2) de l'appareil de commande (1).

10. Système pour la commande de stores selon l'une des revendications 1 à 6, **caractérisé en ce que** un groupement de capteurs capacitifs est attribué à l'organe de commande (2) de l'appareil de commande (1).

11. Système pour la commande de stores selon l'une des revendications 1 à 10, **caractérisé en ce que** une touche ou bouton-poussoir (6) est attribué(e) à l'organe de commande (2) de l'appareil de commande (1).

12. Système pour la commande de stores selon l'une des revendications 1 à 11, **caractérisé en ce que** une zone d'affichage (9) représentant la position des lamelles est attribuée à l'organe de commande (2) de l'appareil de commande (1).

13. Système pour la commande de stores selon l'une des revendications 1 à 12, **caractérisé en ce que** un dispositif, présentant une mémoire, destiné à la donnée d'office de position (7) est attribué à l'appareil de commande (1) pour le paramétrage et la sauvegarde ou mémorisation de valeurs de consignes prédéterminées des positions des lamelles.

14. Système pour la commande de stores selon l'une des revendications 1 à 13, **caractérisé en ce que** un dispositif d'écartement (10) de type ou analogue à un réducteur électronique est attribué à l'organe de commande (2) de l'appareil de commande (1), de telle sorte que, les courses de déplacement de l'organe de commande (2) étant identiques, des vitesses de réglage différentes des lamelles (4) du store puissent être réalisées.
